# FASCICULE DE BREVET EUROPEEN

(11) **EP 2 313 319 B1**
(45) Date de publication et mention de la délivrance du brevet: **07.12.2011**
(21) Numéro de dépôt: 09772731.7
(22) Date de dépôt: 30.06.2009
(51) Int. Cl.: B65B 31/02, B65B 31/04

(54) **PROCEDE DE CONDITIONNEMENT DE PRODUIT FLUIDE DANS UN DISTRIBUTEUR**
VERFAHREN ZUM VERPACKEN EINES FLUIDPRODUKTS IN EINEM SPENDER
METHOD FOR CONDITIONING A FLUID PRODUCT IN A DISPENSER

(30) Priorité: 01.07.2008 FR 0854438
(43) Date de publication de la demande: 27.04.2011
(73) Titulaire: Airlessystems, 27380 Charleval (FR)
(72) Inventeur: DESRUES, Stéphane, 27370 Le Thuit-Signol (FR)
(74) Mandataire: CAPRI
(86) Numéro de dépôt international: PCT/FR2009/051262
(87) Numéro de publication internationale: WO 2010/001049

(56) Documents cités:
- EP-A- 0 446 513
- DE-C1- 19 817 735
- FR-A- 2 704 516
- GB-A- 2 110 771
- GB-A- 2 218 078
- US-A1- 2007 062 162

## Description

La présente invention concerne un procédé de conditionnement de produit fluide dans un distributeur de produit fluide comprenant un réservoir rempli de produit fluide définissant une ouverture et un organe de distribution de produit fluide tel qu'une pompe ou une valve. L'organe de distribution est destiné à être monté de manière étanche sur l'ouverture du réservoir pour ainsi constituer le distributeur de produit fluide. Ce genre de distributeur est fréquemment utilisé dans les domaines de la cosmétique, de la parfumerie ou encore de la pharmacie pour conditionner divers produits fluides, tels que des parfums, des crèmes, des gels, des lotions, ou encore des poudres.

Certains produits fluides, tout particulièrement dans les domaines de la cosmétique et de la pharmacie, sont susceptibles de se détériorer lorsqu'ils sont en contact avec l'air. Ils peuvent par exemple se dessécher ou s'oxyder. Afin de préserver les qualités du produit fluide, il est déjà connu de conditionner le produit fluide sous vide dans le distributeur de produit fluide. Dans l'art antérieur, on connaît par exemple les documents EP-0 509 179 et EP-0 481 854. Ces documents décrivent des procédés de remplissage et de scellage sous vide. Pour cela, on utilise une enceinte à vide dans laquelle on dispose le réservoir et/ou l'organe de distribution à sceller sur le réservoir. Dans le procédé de remplissage, l'enceinte à vide ne contient que le réservoir, et du produit fluide est injecté dans le réservoir, alors qu'un vide règne à l'intérieur de l'enceinte. Ceci garantit qu'il n'y aura aucune inclusion d'air à l'intérieur du produit fluide. Ces inclusions d'air peuvent notamment se produire avec des produits fluides visqueux, comme des crèmes ou des gels. Dans le procédé de scellage sous vide, le réservoir rempli de produit fluide et l'organe de distribution de produit fluide sont disposés à l'intérieur de l'enceinte à vide, cependant l'organe de distribution n'est pas encore fixé de manière étanche sur l'ouverture du réservoir. Après que le vide est établi à l'intérieur de l'enceinte, un équipement de scellage agit sur l'organe de distribution pour le monter de manière étanche sur l'ouverture du réservoir. Après que le vide est établi à l'intérieur de l'enceinte, un équipement de scellage agit sur l'organe de distribution pour le monter de manière étanche sur l'ouverture du réservoir. On assure ainsi que l'espace du réservoir qui n'est pas rempli de produit fluide ne contient pas ou peu d'air. Un tel art antérieur est décrit par le document FR2704516, sur lequel le préambule de la revendication principale est basé.

Il a toutefois été remarqué que le peu d'air qui reste à l'intérieur du réservoir au-dessus du produit fluide est encore capable de détériorer certains produits fluides. On peut donc en conclure qu'un remplissage ou un scellage sous vide n'est pas suffisant pour garantir une conservation parfaite du produit fluide stocké à l'intérieur du réservoir.

La présente invention a pour but de remédier à l'inconvénient précité de l'art antérieur en définissant un nouveau procédé de conditionnement qui peut être mis en oeuvre à la place ou en complément des procédés de remplissage et de scellage sous vide de l'art antérieur.

Pour atteindre ce but, la présente invention propose un procédé de conditionnement de produit fluide dans un distributeur de produit fluide comprenant un réservoir de produit fluide définissant une ouverture et un organe de distribution de produit fluide, tel qu'une pompe ou une valve, destiné à être monté de manière étanche sur l'ouverture du réservoir,un gaz inerte, tel que de l'azote ou de l'argon, étant présent dans le réservoir au-dessus du produit fluide lors du montage étanche de l'organe de distribution sur l'ouverture du réservoir, de telle sorte que le produit fluide est en contact du gaz inerte dans le réservoir, caractérisé en ce que l'étape de montage étanche de l'organe de distribution sur l'ouverture du réservoir est réalisée sous vide, le gaz inerte est au moins partiellement évacué du réservoir lors de cette étape de mise sous vide, de sorte que le réservoir est soumis à un vide de gaz inerte. Il s'agit là de la forme de réalisation optimale, qui garantit qu'il n'y aura pas d'air à l'intérieur du réservoir. En pratique, l'air initialement contenu dans le réservoir est évacué, puis remplacé par un gaz inerte, et dans un second temps, le gaz inerte est évacué du réservoir et l'organe de distribution est monté de manière étanche sur l'ouverture du réservoir. On garantit ainsi qu'il n'y a pas d'air et très peu de gaz inerte à l'intérieur du réservoir. La conservation du produit fluide est alors optimale. Sous le terme de « gaz inerte », il faut entendre tout gaz qui ne réagit pas avec le produit fluide de manière à le détériorer. L'azote et l'argon sont les gaz courants qui sont connus pour leur inertie chimique. Ainsi, l'air qui est normalement contenu dans le réservoir, en quantité normale ou en petite quantité suite à un procédé de conditionnement sous vide, est remplacé par un gaz inerte. Une conservation parfaite du produit fluide est de ce fait garantie.

Selon une forme de réalisation, l'air initialement contenu dans le réservoir est chassé, par exemple par aspiration, puis on laisse pénétrer le gaz inerte dans le réservoir à la place de l'air. En variante, il est possible de chasser l'air du réservoir avec le gaz inerte. Il n'est pas nécessaire dans le cadre de l'invention de réaliser un vide au moment où l'organe de distribution est monté de manière étanche sur l'ouverture du réservoir. Ainsi, le remplissage de produit fluide et/ou le scellage de l'organe de distribution sur le réservoir peuvent être réalisés à la pression atmosphérique avec du gaz inerte à l'intérieur du réservoir au-dessus du produit fluide.

Toutefois, selon une forme de réalisation avantageuse, le procédé de conditionnement de l'invention peut comprendre une étape de remplissage du réservoir avec du produit fluide, l'air étant remplacé par le gaz inerte avant et/ou après cette étape de remplissage. Avantageusement, l'étape de remplissage est réalisée sous vide d'air ou de gaz inerte, le réservoir étant remis à la pression atmosphérique en laissant pénétrer du gaz inerte dans le réservoir. La purge est réalisée avec un gaz inerte à une pression au minimum égale à la pression atmosphérique, ceci permettant d'assurer que le produit fluide ne vient pas au contact de l'air. En utilisant par exemple un gaz plus lourd que l'air, tel que l'argon, le gaz inerte peut rester à l'intérieur du réservoir au-dessus du produit fluide même à la pression atmosphérique. Le réservoir ainsi rempli de produit fluide et de gaz inerte peut passer à la station suivante où l'organe de distribution est monté de manière étanche sur le réservoir, cette opération pouvant être réalisée à la pression atmosphérique. Bien entendu, une évacuation du gaz avant montage est préférable, surtout lorsqu'il s'agit d'un réservoir « airless », qui ne doit contenir que du produit fluide.

L'esprit de l'invention réside dans le fait de réaliser au moins certaines opérations de conditionnement de produit fluide dans une atmosphère de gaz inerte au moins au niveau du réservoir, de sorte qu'après conditionnement, le produit fluide n'est pas en contact de l'air, mais en contact d'un gaz inerte qui n'interagit pas avec le produit fluide et garantit ainsi sa conservation parfaite.

L'invention sera maintenant plus amplement décrite en référence aux dessins joints donnant à titre d'exemples non limitatifs deux modes de mise en oeuvre de la présente invention.

Sur les figures :
- la figure 1 est une vue schématique en coupe verticale à travers un dispositif de conditionnement de produit fluide apte à mettre en oeuvre le procédé de conditionnement de produit fluide selon l'invention au cours d'une opération de remplissage, et
- la figure 2 est une vue similaire à celle de la figure 1 au cours d'une opération de montage ou de scellage étanche de l'organe de distribution sur le réservoir rempli de produit fluide.

La présente invention consiste en un procédé de conditionnement qui est mis en oeuvre grâce à un dispositif de conditionnement approprié dans le but de réaliser un distributeur de produit fluide qui incorpore les résultats du procédé de conditionnement. Les deux dispositifs de conditionnement représentés sur les figures 1 et 2 sont très similaires en ce qu'ils comprennent chacun une enceinte à vide 4, une arrivée de gaz inerte 43 reliée à une source de gaz inerte G, une sortie 44 reliée à une pompe à vide V pour évacuer l'enceinte 4, ainsi qu'un poste de remplissage 5 ou un poste de montage étanche 6. L'enceinte 4 comprend un godet inférieur 41 et une cloche supérieure 42 ou 42', rapportés l'un sur l'autre de manière étanche pour créer un espace intérieur dans lequel on peut faire régner un vide. L'arrivée de gaz inerte 43 et la sortie 44 sont situées au niveau de la cloche 42, 42'. Dans le premier mode de réalisation de la figure 1, la cloche 42 est équipée d'un poste de remplissage 5 par lequel du produit fluide P peut être injecté à l'intérieur de la cloche. Dans le second mode de réalisation de la figure 2, la cloche 42' est équipée d'un poste de montage étanche 6, qui peut par exemple être un poste de sertissage ou d'encliquetage.

Le procédé de conditionnement et les dispositifs de conditionnement de l'invention sont destinés à conditionner du produit fluide P à l'intérieur d'un distributeur de produit fluide comprenant, entre autre, un réservoir de produit fluide et un organe de distribution, tel qu'une pompe ou une valve, destiné à être monté de manière étanche sur le réservoir. L'organe de distribution peut être de toute nature comme susmentionné, et ne se limite par conséquent pas seulement à une pompe ou une valve. Quant au réservoir, il peut également être de toute nature, de capacité constante ou variable, de nature rigide ou déformable, ou comprenant encore un élément mobile pour faire varier ses capacités. Compte tenu du but de la présente invention, à savoir une parfaite conservation du produit fluide à l'intérieur du réservoir, il est bien entendu préférable que la quantité de produit fluide extraite du réservoir ne soit pas remplacée par un volume équivalent d'air extérieur. De ce fait, il est préférable d'utiliser des réservoirs à capacité variable comme des réservoirs déformables du type poche souple, ou des réservoirs à paroi mobile, du type réservoir à piston-suiveur. Dans les illustrations des figures 1 et 2, le réservoir 1 est du type à piston-suiveur. Plus précisément, le réservoir 1 comprend un fût de coulissement cylindrique 11 qui se prolonge en formant un col 12 définissant intérieurement une ouverture 13 faisant communiquer l'intérieur du fût 11 avec l'extérieur. Le réservoir 1 comprend également un piston-suiveur 14 qui est engagé à coulissement étanche à l'intérieur du fût 11. Le piston-suiveur 14 est destiné à se déplacer à l'intérieur du fût 11 à mesure que du produit fluide en est extrait. Le déplacement du piston-suiveur 14 est généré par une dépression créée à l'intérieur du réservoir. Tout ceci est tout à fait classique pour ce type de réservoir à piston-suiveur.

L'organe de distribution 2 est uniquement représenté sur la figure 2. Pour sa fixation ou son montage étanche sur le col 12 du réservoir 1, on utilise une bague de fixation 3 qui n'est représenté que très schématiquement. Il peut s'agir d'une bague de sertissage ou encore d'une bague d'encliquetage. Il est même possible d'utiliser une bague à visser. L'essentiel est que la bague 3 réalise un montage étanche de la pompe 2 sur le col 12 du réservoir.

On se référera maintenant plus particulièrement à la figure 1 pour expliquer une première mise en oeuvre du procédé de conditionnement de produit fluide selon l'invention lors d'une opération de remplissage du réservoir. Dans ce cas, le réservoir 1 est introduit à l'intérieur du godet 41 de l'enceinte 4, et la cloche 42 vient compléter l'enceinte 4 pour isoler l'intérieur de l'enceinte 4 de l'extérieur. Ainsi, l'intérieur du réservoir 1, ainsi que l'extérieur du réservoir, sont soumis à la même pression régnant à l'intérieur de l'enceinte 4. Le poste de remplissage 5 s'étend à l'intérieur de la cloche 42 de manière à pénétrer au moins partiellement à l'intérieur du col 12 pour pouvoir injecter du produit fluide à l'intérieur du réservoir.

Selon un aspect de l'invention, avant de commencer l'opération de remplissage, on évacue l'air qui est présent à l'intérieur de l'enceinte 4 à travers la sortie 44 reliée à la pompe à vide V. Ainsi, il règne à l'intérieur de l'enceinte 4 un vide d'air. En fonction de la profondeur du vide, il reste plus ou moins d'air à l'intérieur de l'enceinte 4 : on peut faire un vide qui tend vers 100%. Ensuite, un gaz inerte est introduit à l'intérieur de l'enceinte 4 à travers l'arrivée 43 reliée à la source de gaz inerte G. Etant donné qu'il règne un vide d'air à l'intérieur de l'enceinte 4, il suffit de laisser pénétrer le gaz inerte à l'intérieur de l'enceinte G à travers l'arrivée 43. En variante, il est également possible de chasser l'air initialement contenu dans l'enceinte 4 à travers la sortie 44 directement vers l'atmosphère sans être relié à la pompe V en injectant sous pression du gaz inerte dans l'enceinte à travers l'arrivée 43. Cette technique a pour avantage de réaliser le remplacement de l'air avec du gaz inerte en une seule étape, et non pas en deux étapes, comme c'est le cas si l'on vide d'abord l'enceinte 4 puis on la remplit avec du gaz inerte. Bien entendu, dans les deux cas, l'enceinte 4 est remplie de gaz inerte, et non plus d'air. En pratique, il est impossible d'éliminer la totalité de l'air de l'enceinte 4, mais sa proportion par rapport au gaz est réduite au minimum. Ainsi, lorsque l'enceinte 4 est remplie de gaz inerte, l'opération de remplissage de produit fluide à l'aide du poste 5 peut commencer. Il est ainsi garanti qu'il n'y a aucune inclusion d'air à l'intérieur du produit fluide contenu dans le réservoir. Au pire, il y a des inclusions de gaz, mais celui-ci n'est pas néfaste pour le produit fluide.

Selon un autre aspect de l'invention, l'opération de remplissage peut être réalisée sous vide, mais il s'agit là non pas d'un vide d'air, mais un vide de gaz inerte. En effet, une fois l'enceinte 4 remplie de gaz inerte, on peut évacuer l'enceinte au moyen de la pompe à vide V à travers la sortie 44. L'enceinte est alors partiellement ou totalement vidée de son contenu, qui est du gaz inerte. L'opération de remplissage peut alors commencer sous ce vide de gaz inerte. Une fois le remplissage terminé, il est assuré qu'il n'y a aucune inclusion ou bulle de gaz inerte à l'intérieur du produit fluide stocké à l'intérieur du réservoir. Le vide de gaz inerte peut être cassé et l'enceinte 4 peut alors être ouverte en déplaçant le godet 41 par rapport à la cloche 42. Le réservoir est alors à la pression atmosphérique et/ou à l'air ambiant, en fonction qu'un vide ou non a été réalisé dans l'enceinte. Dans le cas où le remplissage du réservoir a été réalisé dans une atmosphère de gaz inerte sensiblement à la pression atmosphérique, l'ouverture de l'enceinte 4 engendre une dispersion dans l'atmosphère du gaz inerte. Toutefois, en choisissant un gaz inerte sensiblement lourd, comme c'est le cas de l'argon, l'espace vide de produit fluide à l'intérieur du réservoir au-dessus du produit fluide peut rester rempli de gaz inerte. Il suffit alors au cours d'une étape de montage étanche ultérieure de monter l'organe de distribution 2 dans l'ouverture du réservoir 12 de manière étanche. L'espace resté vide de produit fluide à l'intérieur du réservoir est alors principalement rempli de gaz inerte. Il est ainsi possible de mettre en oeuvre la présente invention sans réaliser de vide.

En variante, lorsque l'opération de remplissage a été réalisée sous vide, l'ouverture de l'enceinte 4 engendre une introduction d'air à l'intérieur du réservoir 1 au-dessus du produit fluide. Il est dans ce cas préférable d'effectuer une opération de montage étanche de l'organe de distribution sur le réservoir dans des conditions de vide.

En variante préférentielle, du gaz inerte peut être introduit dans le réservoir après l'opération de remplissage, qui a été effectuée à la pression atmosphérique. Il faudra purger avec un gaz inerte, ce qui assurera une protection complète du produit fluide rempli.

On se référera ainsi maintenant à la figure 2 où le procédé de conditionnement selon l'invention a été mis en oeuvre lors d'une opération de montage étanche de l'organe de distribution sur l'ouverture du réservoir. Un distributeur de produit fluide complet est introduit à l'intérieur de l'enceinte 4. Le distributeur comprend un réservoir 1, comme celui de la figure 1, ainsi qu'un organe de distribution 2 disposé de manière non étanche dans l'ouverture 12 du réservoir. Le distributeur comprend également une bague de fixation 3 qui est montée de manière non définitive et par conséquent non étanche sur l'organe de distribution 2. Le réservoir 1 est rempli de produit fluide P jusqu'à un niveau proche de l'ouverture 12. Il subsiste cependant un espace E qui est vide de produit fluide et qui est par conséquent initialement rempli d'air. L'enceinte est fermée : toutefois l'espace E est soumis à la même pression que celle régnant dans le reste de l'enceinte à l'extérieur du réservoir, étant donné qu'il n'y a pas d'étanchéité entre l'organe de distribution 2 et le réservoir.

Selon un aspect de l'invention, l'air initialement contenu à l'intérieur de l'enceinte 4 est remplacé par un gaz inerte. Cette opération peut être effectuée de la même manière que dans la première mise en oeuvre de la figure 1. L'air de l'enceinte peut être évacué à travers la sortie 44 à l'aide de la pompe à vide V, puis du gaz inerte peut être introduit à l'intérieur de l'enceinte 4 vidée de son air à travers l'arrivée 43 reliée à la source de gaz G. En variante, l'air contenu à l'intérieur de l'enceinte 4 peut être chassé par l'injection sous pression de gaz inerte à l'intérieur de l'enceinte. L'air est chassé ou évacué à travers la sortie 44 directement ouverte à l'atmosphère. Dans les deux cas, on se retrouve avec une enceinte 4 remplie de gaz inerte. Par conséquent, l'espace E est rempli de gaz inerte.

Il sera préférable d'avoir l'espace E rempli de gaz inerte avant de fermer l'enceinte, car il sera difficile de l'évacuer et de la remplir correctement avec la pompe sur le flacon, même montée de façon non étanche.

Il est alors possible de mettre en fonctionnement le poste de montage étanche 6 pour monter de manière étanche l'organe de distribution 2 sur le col 12 à l'aide de la bague 3. Au final, on obtient un distributeur de produit fluide étanche complet avec l'espace E rempli de gaz inerte. Cette mise en oeuvre n'est pas applicable aux distributeurs « airless » sans reprise d'air extérieur, qui nécessitent un réservoir entièrement rempli de produit fluide.

En variante préférentielle, il est possible à nouveau d'évacuer l'enceinte 4 à travers la sortie 44 au moyen de la pompe à vide V, de manière à faire régner un vide de gaz inerte à l'intérieur de l'enceinte 4. Bien entendu, ce vide de gaz inerte s'étend jusqu'au niveau de l'espace E. Le poste de montage étanche 6 peut alors être mis en oeuvre pour réaliser le montage étanche de l'organe de distribution 2 sur le col 12 du réservoir à l'aide de la bague 3. L'espace E, qui est également soumis au vide de gaz inerte, ne contient que très peu de gaz. En remettant l'enceinte 4 à la pression atmosphérique, l'espace E va considérablement se réduire en raison de la remontée du piston-suiveur 4 à l'intérieur du fût 11. Toutefois, il subsistera tout de même un petit espace E qui est rempli de gaz inerte, et non pas d'air. Cette mise en oeuvre est particulièrement appropriée aux distributeurs « airless » sans reprise d'air extérieur.

Les mises en oeuvre du procédé de conditionnement selon l'invention des figures 1 et 2 peuvent être réalisées successivement ou indépendamment l'une de l'autre. L'opération de remplissage et/ou l'opération de montage étanche peuvent être réalisée(s) sous vide ou non. Si du gaz inerte reste au-dessus du produit fluide à l'intérieur du réservoir 1 après l'opération de remplissage, l'opération de montage peut être réalisée à la pression atmosphérique. Toutefois, ceci sera rarement utilisé, car le fonctionnement du distributeur ne sera pas optimal, notamment pour les distributeurs « airless » sans reprise d'air extérieur.

Au final, on obtient un distributeur de produit fluide dont le réservoir est pratiquement entièrement rempli de produit fluide, mais qui contient cependant encore une petite partie ou espace vide de produit fluide qui est rempli(e) de gaz inerte.

## Revendications

1. Procédé de conditionnement de produit fluide (P) dans un distributeur de produit fluide comprenant un réservoir de produit fluide (1) définissant une ouverture (13) et un organe de distribution de produit fluide (2), tel qu'une pompe ou une valve, destiné à être monté de manière étanche sur l'ouverture (13) du réservoir, un gaz inerte, tel que de l'azote ou de l'argon, étant présent dans le réservoir au-dessus du produit fluide (P) lors du montage étanche de l'organe de distribution (2) sur l'ouverture (13) du réservoir, de telle sorte que le produit fluide (P) est en contact du gaz inerte dans le réservoir (1),
**caractérisé en ce que** l'étape de montage étanche de l'organe de distribution (2) sur l'ouverture (13) du réservoir (1) est réalisée sous vide, le gaz inerte est au moins partiellement évacué du réservoir lors de cette étape de mise sous vide, de sorte que le réservoir est soumis à un vide de gaz inerte.

2. Procédé de conditionnement selon la revendication 1, comprenant de chasser l'air du réservoir (1), puis de laisser pénétrer le gaz inerte dans le réservoir.

3. Procédé de conditionnement selon la revendication 1, comprenant de chasser l'air du réservoir (1) avec le gaz inerte.

4. Procédé de conditionnement selon l'une quelconque des revendications précédentes, comprenant une étape de remplissage du réservoir (1) avec du produit fluide, l'air étant remplacé par le gaz inerte avant cette étape de remplissage.

5. Procédé de conditionnement selon l'une quelconque des revendications précédentes, comprenant une étape de remplissage du réservoir (1) avec du produit fluide, l'air étant remplacé par le gaz inerte après cette étape de remplissage.

6. Procédé de conditionnement selon la revendication 5, dans lequel l'étape de remplissage est réalisée sous vide d'air ou de gaz inerte, le réservoir (1) étant remis à la pression atmosphérique en laissant pénétrer du gaz inerte dans le réservoir.

## Claims

1. A packaging method for packaging fluid (P) in a fluid dispenser comprising a fluid reservoir (1) defining an opening (13), and a fluid dispenser member (2), such as a pump or a valve, for mounting in leaktight manner on the opening (13) of the reservoir, an inert gas, such as nitrogen or argon, being present in the reservoir above the fluid (P) while the dispenser member (2) is being mounted in leaktight manner on the opening (13) of the reservoir, such that the fluid (P) is in contact with the inert gas in the reservoir (1);
the method being **characterized in that** the step of mounting the dispenser member (2) in leaktight manner on the opening (13) of the reservoir (1) is performed under a vacuum, the inert gas is evacuated, at least in part, from the reservoir during this evacuation step, such that the reservoir is subjected to an inert-gas vacuum.

2. A packaging method according to claim 1, including expelling the air from the reservoir (1), then allowing the inert gas to penetrate into the reservoir.

3. A packaging method according to claim 1, including expelling the air from the reservoir (1) with the inert gas.

4. A packaging method according to any preceding claim, including a step of filling the reservoir (1) with fluid, the air being replaced by the inert gas prior to the filling step.

5. A packaging method according to any preceding claim, including a step of filling the reservoir (1) with fluid, the air being replaced by the inert gas after the filling step.

6. A packaging method according to claim 5, wherein the filling step is performed under an air or an inert gas vacuum, the reservoir (1) being returned to atmospheric pressure by allowing the inert gas into the reservoir.

## Patentansprüche

1. Verfahren zum Konditionieren eines Fluidproduktes (P) in einen Spender für ein Fluidprodukt, aufweisend einen Fluidproduktbehälter (1), der eine Öffnung (13) begrenzt, und ein Spenderelement (2) für ein Fluidprodukt, wie eine Pumpe oder ein Ventil, das dazu gedacht ist, dichtend auf der Öffnung (13) des Behälters montiert zu werden, wobei sich bei der dichtenden Montage des Spenderelements (2) auf der Öffnung (13) des Behälters in dem Behälter ein Inertgas, wie Stickstoff oder Argon, über dem Fluidprodukt (P) befindet, so dass das Fluidprodukt (P) in dem Behälter (1) mit Inertgas in Kontakt steht,
**dadurch gekennzeichnet, dass** der Schritt des dichtenden Montierens des Spenderelements (2) auf der Öffnung (13) des Behälters (1) in Vakuum erfolgt und das Inertgas bei diesem Schritt des Vakuumierens zumindest teilweise derart aus dem Behälter abgezogen wird, dass der Behälter frei von Inertgas ist.

2. Verfahren zum Konditionieren nach Anspruch 1, aufweisend das Austreiben von Luft aus dem Behälter (1) und das anschließende Zulassen des Eindringens des Inertgases in den Behälter.

3. Verfahren zum Konditionieren nach Anspruch 1, aufweisend das Austreiben von Luft aus dem Behälter (1) mit dem Inertgas.

4. Verfahren zum Konditionieren nach einem der vorhergehenden Ansprüche, aufweisend einen Schritt des Befüllens des Behälters (1) mit Fluidprodukt, wobei die Luft vor diesem Schritt des Befüllens durch das Inertgas ersetzt wird.

5. Verfahren zum Konditionieren nach einem der vorhergehenden Ansprüche, aufweisend einen Schritt des Befüllens des Behälters (1) mit Fluidprodukt, wobei die Luft nach diesem Schritt des Befüllens durch das Inertgas ersetzt wird.

6. Verfahren zum Konditionieren nach Anspruch 5, wobei der Schritt des Befüllens in einem Luftvakuum oder Inertgas-Vakuum vorgenommen wird, wobei der Behälter (1) wieder unter atmosphärischen Druck gesetzt wird, indem das Eindringen von Inertgas in den Behälter zugelassen wird.
